# FASCICULE DE BREVET EUROPEEN

(11) **EP 3 103 362 B1**
(45) Date de publication et mention de la délivrance du brevet: **19.02.2020**
(21) Numéro de dépôt: 16174032.9
(22) Date de dépôt: 10.06.2016
(51) Int. Cl.: A45C 11/04, A45C 13/08

(54) **ETUI A LUNETTES**
BRILLENETUI
SPECTACLE CASE

(30) Priorité: 12.06.2015 FR 1501221; 28.08.2015 FR 1558041
(43) Date de publication de la demande: 14.12.2016
(73) Titulaire: Ammouche, Abdelkader, 93140 Bondy (FR); Ammouche, Nacer-Edine, 93140 Bondy (FR); Ammouche, Fathia, 93140 Bondy (FR); Ammouche, Noria, 93140 Bondy (FR)
(72) Inventeur: Ammouche, Abdelkader, 93140 Bondy (FR); Ammouche, Nacer-Edine, 93140 Bondy (FR); Ammouche, Fathia, 93140 Bondy (FR); Ammouche, Noria, 93140 Bondy (FR)
(74) Mandataire: Delorme, Nicolas

(56) Documents cités:
- EP-A1- 2 760 139
- WO-A1-03/009266
- WO-A2-2007/067788
- DE-A1-102006 025 731
- DE-U1- 20 009 088
- DE-U1- 20 009 088
- GB-A- 2 444 261
- JP-U- S5 734 819
- US-A- 1 813 135
- US-A- 5 129 509
- US-A- 5 878 873
- US-A1- 2013 042 391

## Description

La présente invention concerne le domaine des étuis à lunettes.

Classiquement, un étui à lunettes se présente sous la forme d'une boîte comprenant deux parties (une base et un couvercle) reliées entre elles par une ou plusieurs charnières, où des lunettes peuvent être rangées afin de les protéger, à cause de leur fragilité.

On connaît aussi des étuis à lunettes souples dont le couvercle et la base forment un ensemble monobloc.

Les étuis à lunette de l'art antérieur peuvent présenter des motifs imprimés ou gravés, le plus souvent sur leur couvercle, représentant par exemple une marque ou un motif artistique.

JP 357 34819 U divulgue un étui à lunette avec un accessoire amovible.

Dans un contexte où un étui à lunettes est de plus en plus considéré comme un accessoire de mode, il existe un besoin pour la personnalisation de tels étuis à lunettes.

Les étuis de l'art antérieur ont en commun l'inconvénient selon lequel les motifs imprimés ou gravés ne permettent pas une telle personnalisation du fait de leur mode d'apposition sur les étuis à lunettes. Ainsi, un utilisateur désirant changer l'apparence de son étui à lunettes se voit dans l'obligation d'en chercher un nouveau afin d'en changer. Cette opération peut s'avérer coûteuse à la fois pour l'utilisateur qui doit racheter un étui complet, et pour le fabricant d'étuis à lunettes qui doit produire un grand nombre de références pour satisfaire l'utilisateur et/ou pour le revendeur qui doit en présenter un grand nombre à cette même fin.

Des problématiques de stocks sont aussi soulevées dans la mesure où un grand nombre d'étuis à lunettes différentes doivent être stockés et présentés à l'utilisateur afin qu'il puisse faire un choix satisfaisant.

La présente invention se propose notamment de résoudre les inconvénients précités de l'état de la technique et propose à cette fin un étui à lunettes selon la revendication 1.

Ainsi, la présente invention permet de fixer de manière amovible un ou plusieurs accessoires décoratifs à des fins de personnalisation de l'étui à lunettes.

Un autre avantage de la présente invention est que les accessoires décoratifs sont interchangeables à volonté, et qu'ainsi l'utilisateur peut, sans avoir à racheter d'étui à lunettes complet, changer l'apparence de son étui à lunettes selon ses goûts.

L'étui à lunettes selon la présente invention peut comporter de plus une ou plusieurs des caractéristiques techniques optionnelles suivantes, qui peuvent être combinées entre elles selon toutes les combinaisons techniques possibles :
- l'accessoire décoratif est fixé de préférence sur un couvercle de l'étui à lunettes; le couvercle étant habituellement la partie la plus visible de l'étui à lunettes, l'accessoire décoratif n'en est alors que plus visible ;
- l'accessoire décoratif se présente sous forme d'une feuille ; ainsi, un grand nombre d'accessoires décoratifs peuvent être stockés dans un volume réduit ;
- l'accessoire décoratif est fabriqué à partir d'au moins un tissu préférentiellement élastiquement extensible ;
- l'accessoire décoratif est fabriqué à partir d'au moins un plastique ;
- le plastique est souple ou semi-rigide et préférentiellement élastique ;
- l'accessoire décoratif comprend un motif imprimé au moins sur une face ;
- l'imprimé est de préférence réalisé sur la face opposée à la face destinée à être en contact avec l'étui à lunettes ;
- l'accessoire décoratif est imprimé sur chacune de ses faces ;
- les imprimés sont différents d'une face à l'autre ;
- l'accessoire décoratif comprend un motif imprimé rapporté au moins sur une face ; le support du motif peut ainsi être un autocollant ou sticker, le sticker peut être interchangeable, facilement décollable, sans que le sticker ne s'arrache, et facilement collé, une empreinte de l'autocollant peut être prévue sur l'accessoire décoratif pour aider à sa pose sur l'accessoire décoratif, et la zone de l'accessoire décoratif destinée à recevoir l'autocollant présente un état de surface en conséquence bon (par exemple dont la rugosité est inférieure ou égale à 1,6 µm (micromètre)) ; l'autocollant est de préférence intégralement en plastique pour éviter les déchirures ;
- le dispositif de fixation comprend au moins un moyen de fixation sous forme d'un rail et l'accessoire décoratif un moyen de fixation complémentaire sous forme d'un rail complémentaire; le dispositif de fixation comprend de préférence deux rails en queues aronde disposées le long de deux bords sensiblement parallèles d'une même face externe de l'étui à lunettes et l'accessoire décoratif deux rails en queues aronde complémentaires des rails en queues aronde du dispositif de fixation ; il est à noter que dans le cas d'un accessoire décoratif élastique, une paire de rails en queues aronde complémentaires peut suffire pour fixer l'accessoire décoratif ;
- le dispositif de fixation comprend au moins un moyen de fixation sous forme d'aimant et l'accessoire décoratif un aimant complémentaire destiné à coopérer avec l'aimant du dispositif de fixation ; de préférence un tel système d'aimants est auto-centreur, de manière à pouvoir fixer plus facilement l'accessoire notamment pour une fixation à l'aveuglette ; l'ensemble formé par le dispositif de fixation et les moyens de fixation complémentaires de l'accessoire décoratif peuvent comprendre quatre, six ou huit paires d'aimants complémentaires de préférence auto-centreurs ;
- le dispositif de fixation comprend au moins un moyen de fixation sous forme d'au moins une bande comprenant des bouclettes ou des crochets et l'accessoire décoratif au moins une bande comprenant des crochets ou des bouclettes complémentaires destinée à coopérer avec la bande du dispositif de fixation ; un tel système de bandes est un système de type Velcro ; le dispositif de fixation peut comprendre de préférence deux bandes parallèles sur des bords parallèles d'une face de l'étui à lunettes; de préférence les bandes sont disposées dans le sens de la longueur de la surface externe du couvercle ;
- la face interne du couvercle de l'étui à lunettes comprend un miroir ;
- une base de l'étui à lunettes comprend une empreinte moulée en contact avec la surface interne de la base adaptée pour recevoir une paire de lunettes ;
- l'empreinte moulée peut comprendre des reliefs adaptés pour recevoir un flacon ; le flacon est de préférence un spray nettoyant ;
- l'étui à lunettes comprend un moyen de fixation de l'étui à lunettes sur un support ; de préférence, un tel moyen de fixation est de type pince ; de préférence un tel support est de type bande ou lanière, par exemple une bande de sac à porter en bandoulière, ou une lanière de préhension d'un sac à main ; le moyen de fixation de l'étui à lunettes peut être monté en rotation sur l'étui à lunettes, dans ce cas il peut être prévu que l'étui à lunettes n'entre en rotation qu'à force, afin de résister aux à-coups du quotidien, que l'étui à lunettes n'entre pas en rotation de manière non désirée.

L'invention sera mieux comprise et d'autres caractéristiques et avantages apparaîtront plus clairement à la lecture de la description ci-après, donnée à titre d'exemple en référence aux dessins annexés; sur l'ensemble des figures, des références identiques ou analogues désignent des organes ou ensembles d'organes identiques ou analogues :
- la figure 1 est une vue d'un étui à lunettes selon un mode de réalisation de la présente invention ;
- la figure 2 est une vue d'une surface externe d'une base d'un étui à lunettes selon un mode de réalisation de la présente invention ;
- la figure 3 est une vue d'une surface externe d'un couvercle d'un étui à lunettes selon un mode de réalisation de la présente invention ;
- la figure 4 est une vue d'une surface destinée à venir en contact avec un étui à lunettes selon le mode de réalisation de la figure 3 ;

En référence à la figure 1 on décrit un étui à lunettes 1 comprenant un couvercle 2 et une base 3 liés ensemble par une charnière 4 disposée de telle manière que le couvercle 2 peut être disposé sur la base 3 de manière à former une cavité de rangement fermée avec la base 3.

À l'intérieur de la base 3 est disposée une empreinte 5 moulée aux formes d'une paire de lunettes 6 et d'un flacon 7 contenant une solution nettoyante pour la paire de lunettes 6. Le flacon 7 est fixé sur l'empreinte 5 de manière amovible au moyen d'une attache 8. L'attache 8 est de préférence fabriquée à partir de protrusions de part et d'autre du renfoncement de l'empreinte 5 destiné à recevoir le flacon 7, ainsi le flacon 7 peut être inséré serré dans le renfoncement qui lui est réservé.

Il est bien entendu que l'invention peut aussi comprendre plusieurs renfoncements pour insérer de manière serrée plusieurs accessoires supplémentaires au flacon 7, par exemple, l'empreinte 5 peut comprendre un logement sous forme de renfoncement pour recevoir une pièce de tissu pour nettoyer la paire de lunettes 6 par frottements.

À l'intérieur du couvercle 2 est fixé un miroir 9.

Le couvercle 2 présente de préférence une forme bombée dans le sens de la longueur du couvercle 2.

Il est bien entendu que l'étui à lunettes 1 peut être relativement souple (semi-rigide) et présente alors un couvercle 2 et une base 3 en une seule pièce, sans charnière rapportée, le couvercle 2 se présente alors le plus souvent sous forme d'une languette se repliant sur la base 3 pour la fermer.

En référence à la figure 2 on décrit une surface externe 10 de la base 3 de l'étui à lunettes 1.

Sur la surface externe 10 de la base 3 est fixé un moyen de fixation 11 de l'étui à lunettes 1 sur un support (non représenté) ; de préférence, un tel moyen de fixation 11 est de type pince ; de préférence un tel support est de type bande ou lanière, par exemple une bande de sac à porter en bandoulière, ou une lanière de préhension d'un sac à main ; le moyen de fixation 11 de l'étui à lunettes 1 peut être monté en rotation sur l'étui à lunettes 1, dans ce cas il peut être prévu que l'étui à lunettes 1 n'entre en rotation qu'à force, afin de résister aux à-coups du quotidien, que l'étui à lunettes 1 n'entre pas en rotation de manière non désirée.

Le moyen de fixation 11 est de préférence fixé au plus proche du centre de gravité de l'étui à lunettes 11, c'est-à-dire au centre de la surface externe 10 de la base 3 de l'étui à lunettes 1, ainsi sont évités les balancements de l'étui à lunettes 1 pendant un déplacement.

En référence à la figure 3, on décrit le couvercle 2 de l'étui à lunettes 3 selon un mode de réalisation de la présente invention.

Le couvercle 2 comprend sur sa surface externe 12 une pluralité de clips femelles 13, sur la figure 3 sont représentés huit clips femelles 13 dont deux sont situés sur chaque bord du couvercle 2 dans le sens de la longueur et deux sur chaque bord du couvercle 2 dans le sens de la largeur.

Il est bien entendu que le nombre de clips femelles 13 peut être différent de huit.

En référence à la figure 4, on décrit un accessoire décoratif 14 de l'étui à lunettes 3 comprenant des clips mâles 15. L'accessoire décoratif 14 est destiné à être fixé grâce à ses clips mâles 15 au couvercle 2 de l'étui à lunettes 1 et, lorsque cela n'est pas déjà le cas initialement, est destiné à prendre la forme de la surface externe 12 du couvercle 2, ainsi l'accessoire décoratif 14 comporte autant de clips mâles 15 que la surface externe 12 du couvercle 2 ne comporte de clips femelles 13 et les clips mâles 15 sont destinés à coopérer avec les clips femelles 13.

L'accessoire décoratif 14 présente des décorations au moins du côté de l'accessoire décoratif 14 opposé à celui où les clips mâles 15 sont installés.

L'accessoire décoratif 14 est fabriqué à partir d'un tissu élastiquement extensible, il est donc souple, mais il peut aussi être semi-rigide et/ou en plastique notamment moulé et/ou élastique.

Les clips peuvent être de type boutons pression.

Bien entendu d'autres types de coopérations entre l'accessoire décoratif 14 et la surface externe 12 du couvercle 2 peuvent être prévus comme par exemple des rails en queues aronde situés par exemple sur chaque bord du couvercle 2 dans le sens de la longueur et des rails complémentaires en queues aronde sur l'accessoire décoratif 14. Un seul rail en queue aronde serait nécessaire pour un accessoire décoratif 14 semi-ridige. L'insertion des rails en queues aronde de l'accessoire décoratif 14 se ferait légèrement à force sur au moins une partie de la trajectoire d'insertion afin d'éviter tout glissement inopiné des rails de l'accessoire décoratif 14 hors des rails complémentaires de la surface externe 12 du couvercle 2. Les rails peuvent être de tout type connu, les rails du couvercle 2 peuvent comporter des butées pour limiter les risques de désengagement des rails de l'accessoire de manière inopinée.

Il va de soi que l'invention n'est pas limitée aux modes de réalisation décrits ci-dessus à titre d'exemples mais qu'elle comprend tous les équivalents techniques et les variantes des moyens décrits ainsi que leurs combinaisons possibles, telles que définies dans les revendications.

## Revendications

1. Étui à lunettes (1) comprenant sur au moins l'une des surfaces extérieures (12) de l'étui à lunettes (1) au moins un dispositif de fixation comprenant au moins un moyen de fixation (13) destiné à fixer de manière amovible au moins un accessoire décoratif (14) de l'étui à lunettes (1) comprenant au moins un moyen de fixation (15) complémentaire à celui du dispositif de fixation, **caractérisé en ce que** le dispositif de fixation comprend au moins un moyen de fixation sous forme de clip mâle (15) ou femelle (13) et l'accessoire décoratif (14) un clip complémentaire femelle (13) ou mâle (15) destiné à coopérer avec le clip du dispositif de fixation ; l'ensemble formé par le dispositif de fixation et les moyens de fixation complémentaires de l'accessoire décoratif (14) comprenant quatre, six ou huit paires de clips complémentaires.

2. Étui à lunettes (1) selon la revendication 1 **caractérisé en ce que** l'accessoire décoratif (14) est fixé de préférence sur un couvercle (2) de l'étui à lunettes (1).

3. Étui à lunettes (1) selon la revendication 1 ou 2 **caractérisé en ce que** l'accessoire décoratif (14) se présente sous forme d'une feuille.

4. Étui à lunettes (1) selon l'une quelconque des revendications précédentes **caractérisé en ce que** l'accessoire décoratif (14) est fabriqué à partir d'au moins un tissu.

5. Étui à lunettes (1) selon la revendication 4 **caractérisé en ce que** le tissu est élastiquement extensible.

6. Étui à lunettes (1) selon l'une quelconque des revendications 1 à 3 **caractérisé en ce que** l'accessoire décoratif (14) est fabriqué à partir d'au moins un plastique élastique.

7. Étui à lunettes (1) selon l'une quelconque des revendications précédentes **caractérisé en ce que** le dispositif de fixation comprend au moins un moyen de fixation (13) sous forme d'un rail et l'accessoire décoratif (14) un moyen de fixation (15) complémentaire sous forme d'un rail complémentaire.

8. Étui à lunettes (1) selon l'une quelconque des revendications précédentes **caractérisé en ce que** le dispositif de fixation comprend au moins un moyen de fixation (13) sous forme d'aimant et l'accessoire décoratif (14) un aimant (15) complémentaire destiné à coopérer avec l'aimant (13) du dispositif de fixation.

9. Étui à lunettes (1) selon l'une quelconque des revendications précédentes **caractérisé en ce qu'**il comprend un moyen de fixation (11) de l'étui à lunettes (1) sur un support.

## Patentansprüche

1. Brillenetui (1), das an mindestens einer der Außenflächen (12) des Brillenetuis (1) mindestens eine Befestigungsvorrichtung umfasst, die mindestens ein Befestigungsmittel (13) umfasst, das dazu bestimmt ist, mindestens ein Zieraccessoire (14) des Brillenetuis (1), welches mindestens ein Befestigungsmittel (15) umfasst, das zu demjenigen der Befestigungsvorrichtung komplementär ist, abnehmbar zu befestigen, **dadurch gekennzeichnet, dass** die Befestigungsvorrichtung mindestens ein Befestigungsmittel in Form eines männlichen (15) oder weiblichen (13) Clips, und das Zieraccessoire (14) einen komplementären weiblichen (13) oder männlichen (15) Clip umfasst, der dazu bestimmt ist, mit dem Clip der Befestigungsvorrichtung zusammenzuwirken; wobei die von der Befestigungsvorrichtung und den komplementären Befestigungsmitteln des Zieraccessoires (14) gebildete Baugruppe vier, sechs oder acht Paare komplementärer Clips umfasst.

2. Brillenetui (1) nach Anspruch 1, **dadurch gekennzeichnet, dass** das Zieraccessoire (14) vorzugsweise an einem Deckel (2) des Brillenetuis (1) befestigt wird.

3. Brillenetui (1) nach Anspruch 1 oder 2, **dadurch gekennzeichnet, dass** sich das Zieraccessoire (14) in Form einer Folie darstellt.

4. Brillenetui (1) nach einem der vorstehenden Ansprüche, **dadurch gekennzeichnet, dass** das Zieraccessoire (14) auf Grundlage mindestens eines Gewebes hergestellt ist.

5. Brillenetui (1) nach Anspruch 4, **dadurch gekennzeichnet, dass** das Gewebe elastisch dehnbar ist.

6. Brillenetui (1) nach einem der Ansprüche 1 bis 3, **dadurch gekennzeichnet, dass** das Zieraccessoire (14) auf Grundlage mindestens eines elastischen Kunststoffs hergestellt ist.

7. Brillenetui (1) nach einem der vorstehenden Ansprüche, **dadurch gekennzeichnet, dass** die Befestigungsvorrichtung mindestens ein Befestigungsmittel (13) in Form einer Schiene, und das Zieraccessoire (14) ein komplementäres Befestigungsmittel (15) in Form einer komplementären Schiene umfasst.

8. Brillenetui (1) nach einem der vorstehenden Ansprüche, **dadurch gekennzeichnet, dass** die Befestigungsvorrichtung mindestens ein Befestigungsmittel (13) in Form eines Magneten, und das Zieraccessoire (14) einen komplementären Magneten (15) umfasst, der dazu bestimmt ist, mit dem Magneten (13) der Befestigungsvorrichtung zusammenzuwirken.

9. Brillenetui (1) nach einem der vorstehenden Ansprüche, **dadurch gekennzeichnet, dass** es ein Mittel zum Befestigen (11) des Brillenetuis (1) an einem Träger umfasst.

## Claims

1. A spectacle case (1) comprising, on at least one of the external surfaces (12) of the spectacle case (1), at least one fastening device comprising at least one fastening means (13) intended to removably fasten at least one decorative accessory (14) of the spectacle case (1) comprising at least one fastening means (15) complementary to that of the fastening device, **characterized in that** the fastening device comprises at least one fastening means in the form of a male (15) or female (13) clip and the decorative accessory (14) a complementary female (13) or male (15) clip intended to cooperate with the clip of the fastening device; the assembly formed by the fastening device and the complementary fastening means of the decorative accessory (14) comprising four, six or eight pairs of complementary clips.

2. The spectacle case (1) according to claim 1, **characterized in that** the decorative accessory (14) is preferably fastened on a cap (2) of the spectacle case. (1).

3. The spectacle case (1) according to claim 1 or 2, **characterized in that** the decorative accessory (14) is in the form of a sheet.

4. The spectacle case (1) according to any one of the preceding claims, **characterized in that** the decorative accessory (14) is manufactured from at least one fabric.

5. The spectacle case (1) according to claim 4, **characterized in that** the fabric is elastically extensible.

6. The spectacle case (1) according to any one of claims 1 to 3, **characterized in that** the decorative accessory (14) is manufactured from at least one elastic plastic.

7. The spectacle case (1) according to any one of the preceding claims, **characterized in that** the fastening device comprises at least one fastening means (13) in the form of a rail and the decorative accessory (14) a complementary fastening means (15) in the form of a complementary rail.

8. The spectacle case (1) according to any one of the preceding claims, **characterized in that** the fastening device comprises at least one fastening means (13) in the form of a magnet and the decorative accessory (14) a complementary magnet (15) intended to cooperate with the magnet (13) of the fastening device.

9. The spectacle case (1) according to any one of the preceding claims, **characterized in that** it comprises a means (11) for fastening the spectacle case (1) on a support.
